# FASCICULE DE BREVET EUROPEEN

(11) **EP 1 984 794 B1**
(45) Date de publication et mention de la délivrance du brevet: **07.10.2009**
(21) Numéro de dépôt: 07704349.5
(22) Date de dépôt: 05.02.2007
(51) Int. Cl.: G04B 17/34, G04B 17/06

(54) **VIROLE ANTI-CHOC**
STOSSDÄMPFERSPIRALROLLE
ANTI-SHOCK COLLET

(30) Priorité: 09.02.2006 EP 06002642
(43) Date de publication de la demande: 29.10.2008
(73) Titulaire: The Swatch Group Research and Development Ltd., 2074 Marin (CH)
(72) Inventeur: HESSLER, Thierry, 2024 St.-Aubin (CH); BORN, Jean-Jacques, 1110 Morges (CH)
(74) Mandataire: Couillard, Yann Luc Raymond
(86) Numéro de dépôt international: PCT/EP2007/051065
(87) Numéro de publication internationale: WO 2007/090806

(56) Documents cités:
- EP-A- 1 431 844
- EP-A- 1 445 670
- CH-D- 1 249 166
- FR-A- 1 271 100
- FR-A- 1 546 209
- GB-A- 1 080 068

## Description

### Domaine technique

La présente invention concerne une virole, réalisée en une seule pièce avec le spiral d'un système réglant balancier-spiral d'un mouvement mécanique horloger, et dont la forme a été étudiée pour minimiser le risque de cassure à la jonction virole-spiral en cas de choc.

### Arrière plan technologique

Dans un mouvement mécanique horloger le système réglant balancier-spiral constitue l'une des parties les plus fragiles du mécanisme, notamment en cas de chocs pouvant provoquer la rupture des tigerons de l'axe de balancier, voire la rupture du spiral au niveau de la jonction virole-spiral. Pour éviter ce risque au niveau de l'axe de balancier, la solution depuis longtemps proposée consiste à prévoir des paliers amortisseurs de choc, tels que le palier dit "Incabloc". De tels paliers amortisseurs contribuent également à protéger le spiral mais sont insuffisants lorsqu'un choc provoque un grand débattement du spiral et crée une tension au niveau de la jonction virole-courbe à l'intérieur du spiral. Le risque de rupture au niveau de cette jonction est plus grand lorsque la courbe à l'intérieur est du type Grossmann avec une virole à contour circulaire, c'est-à-dire lorsque la première spire de la courbe à l'intérieur a un pas plus grand que celui des spires suivantes, faisant que l'espace entre cette première spire et la virole est relativement grand. Le risque de rupture est encore accru lorsque le spiral est réalisé en un matériau cassant, tel que le silicium, le quartz monocristallin ou le verre, et/ou lorsqu'il est réalisé en une seule pièce en même temps que la virole par des techniques de techniques de micro-usinage ou par photolithographie et croissance galvanique, comme décrit dans le brevet EP 1 445 670.

### Résumé de l'invention

La présente invention vise donc à pallier les inconvénients de l'art antérieur précité en procurant, pour un système réglant balancier spiral, un ensemble virole-spiral dont le contour de la virole permet de minimiser le risque de rupture à la jonction virole-spiral en cas de chocs violents.

A cet effet l'invention a pour objet un ensemble virole-spiral anti-choc formé d'une plaque comportant une ouverture pour sa fixation sur un axe de balancier d'un système réglant balancier-spiral et des moyens d'assujettissement d'un spiral à la virole. Ledit ensemble est caractérisé en ce que la virole a un contour asymétrique non circulaire qui suit, à partir de son point de jonction avec le spiral au moins de place en place à une faible distance d sensiblement constante, le contour de la première spire de la courbe à l'intérieur.

Le contour de la virole peut être continu ou festonné. Dans ce dernier cas la distance d est la distance qui sépare la première spire des extrémités des dents du feston.

Cette construction a l'avantage de limiter le débattement de la première spire lors de chocs violents, et par là même de diminuer considérablement les risques de rupture au niveau de la jonction virole-spiral, notamment lorsque la virole est réalisée en un matériau cassant sensible aux chocs, qui sera plus particulièrement illustré dans la suite de la description par un matériau tel que le silicium, le quartz ou le verre,

Le virolage peut être réalisé par tout moyen connu tel qu'un virolage à goupille ou par soudure au laser. Toutefois, selon un mode de réalisation préféré de l'invention, la virole et le spiral sont réalisés en une seule pièce.

On observera que le contour asymétrique de la virole crée un balourd faisant que le centre de gravité de la virole ou de l'ensemble virole-spiral ne coïncide pas avec l'axe de balancier, ce qui a un effet négatif sur l'isochronisme. Selon un autre aspect de l'invention, pour remédier à cet inconvénient la plaque formant la virole comporte des évidements dont les surfaces et la répartition sont choisies pour repositionner ledit centre de gravité sur l'axe de balancier. Ces évidements peuvent en outre communiquer avec l'ouverture de chassage pour conférer à celle-ci une certaine élasticité.

### Brève description des dessins

D'autres caractéristiques et avantages de la présente invention apparaîtront dans la description suivante de divers modes de réalisations, donnés à titre illustratif et non limitatif, en référence aux dessins annexés dans lesquels
- la figure 1 représente un premier mode de réalisation;
- la figure 2 représente un deuxième mode de réalisation;
- la figure 3 représente un troisième mode de réalisation, et
- la figure 4 représente un quatrième mode de réalisation.

### Description détaillée de l'invention

La description ci-après est faite pour le mode de réalisation préféré dans lequel la virole et le spiral forment une seule pièce réalisée dans le même matériau. Les technologies récentes bien connues de l'homme de métier permettent en effet de réaliser à peu près n'importe quel contour avec une grande précision et avec un rapport d'aspect élevé. Si le matériau utilisé est un métal ou un alliage, on utilisera la technique de photolithographie et électroformage. Si le matériau utilisé est un matériau amorphe ou cristallin, tel que le verre, le quartz ou le silicium, on utilisera en l'adaptant un procédé de micro-usinage, déjà utilisé par exemple dans la fabrication de circuits intégrés.

La figure 1 représente un premier mode de réalisation d'une virole réalisée en une seule pièce en même temps que le spiral 7, c'est à dire sans discontinuité de matière au niveau de la jonction 2 entre la plaque 1 de la virole et la première spire 11 de la courbe à l'intérieur. La plaque 1 comporte une ouverture 3 permettant la fixation de la virole sur l'axe de balancier 5.

On a représenté en pointillé le cercle 6 centré sur l'axe de balancier 5 et passant par la jonction 2. Comme on peut le voir, le contour 9 de la virole s'éloigne de plus en plus du cercle 6 dans le sens d'enroulement des spires, jusqu'à la jonction 2.

En effet le contour 9 suit à une distance sensiblement constante d le contour intérieur de la première spire 11, c'est-à-dire de la spire qui part de la jonction 2 et qui fait un tour complet pour se retrouver radialement au même niveau que ladite jonction 2.

Ainsi, lorsqu'un choc violent provoque un fort débattement du spiral cette construction permet d'en limiter l'ampleur, la première spire 11 venant buter sur le contour 9.

Selon un autre mode de réalisation représenté à la figure 2, on voit que le contour de la virole n'est pas continu et présente une forme festonnée présentant une succession de creux 10 et de dents 12 dont les extrémités sont à la distance d de la première spire 11. Pour atteindre le but de l'invention, il suffit d'avoir sur le contour de la virole seulement un nombre discrets de points situé à la distance d.

Lorsque la plaque 1 formant la virole est pleine, à l'exception de l'ouverture de chassage 3, il est bien évident que le centre de gravité g de l'ensemble virole-spiral ne peut pas coïncider avec le centre de rotation de l'axe de balancier 5, ce qui a une influence défavorable sur l'isochronisme du système réglant balancier-spiral.

La figure 3 montre comment il est possible de supprimer l'inconvénient susmentionné. On voit en effet que le centre de gravité g peut être repositionné sur l'axe de balancier 5 en formant dans la plaque 1 de la virole des évidements 13 dont les surfaces diminuent en sens contraire de l'enroulement des spires. Selon un autre mode de réalisation non représenté, ces évidements 13 peuvent également être jointifs. La répartition et les surfaces de ces évidements relèvent de calculs à la porté de l'homme de l'art dès lors qu'on a défini la forme de la virole et l'endroit où on souhaite avoir le centre de gravité de la virole ou de l'ensemble virole-spiral.

La figure 4 montre un troisième mode de réalisation qui diffère du précédent en ce que les évidements 13 communiquent par des passages traversants 15 avec l'ouverture 3, évidements et passages étant encore répartis pour recentrer le centre de gravité de l'ensemble virole-spiral sur l'axe de balancier 5. Une telle construction a également l'avantage de conférer une certaine élasticité à l'ouverture de chassage, ce qui est particulièrement utile lorsque le matériau utilisé pour réaliser l'ensemble virole-spiral est un matériau cassant, tel que le verre, le quartz ou le silicium.

Selon un autre mode de réalisation non représenté, lorsque la virole a un contour festonné, il est possible de repositionner le centre de gravité g de la virole ou de l'ensemble virole-spiral sur l'axe de balancier en augmentant progressivement la profondeur des creux 12 entre les dents 10 au fur et à mesure qu'on s'éloigne de la fonction 2 entre le spiral et la virole.

D'autres modes de réalisation à la portée de l'homme de l'art peuvent être envisagés sans sortir du cadre de la présente inventions, tel que défini par les revendications.

## Revendications

1. Ensemble virole - spiral anti-choc formé d'une plaque (1) comportant une virole comprenant une ouverture (3) pour la fixation sur un axe (5) de balancier d'un système réglant balancier-spiral d'un mouvement mécanique horloger, ladite virole étant réalisée en une seule pièce et sans discontinuité de matière avec le spiral (7), **caractérisé en ce que** ladite virole (1) a un contour (9) asymétrique qui suit, à partir de son point de jonction (2) avec le spiral (7) au moins de place en place à une distance d sensiblement constante, le contour de la première spire (11) de la courbe à l'intérieur.

2. Ensemble virole - spiral selon la revendication 1, **caractérisée en ce que** le contour de la virole est une courbe continue.

3. Ensemble virole - spiral selon la revendication 1, **caractérisé en ce que** le contour de la virole est une courbe festonnée présentant une succession de creux (10) et de dents (12) dont les extrémités sont à la distance d de la première spire (11).

4. Ensemble virole - spiral selon l'une des revendications précédentes, **caractérisée en ce que** la plaque (1) formant la virole comporte des évidements (13) dont les surfaces et la répartition sont choisies pour repositionner le centre de gravité de la virole ou de l'ensemble virole-spiral sur l'axe de balancier (5).

5. Ensemble virole - spiral selon la revendication 4, **caractérisée en ce que** les évidements (13) sont prolongés par des passages (15) communiquant avec l'ouverture de chassage (3) pour la fixation sur l'axe (5).

6. Ensemble virole - spiral selon la revendication 3, **caractérisée en ce que** la profondeur des creux (70) entre les dents (12) augmente progressivement au fur et à mesure qu'on s'éloigne de la jonction (2) entre la virole et le spiral (7) pour repositionner le centre de gravité de l'ensemble virole - spiral sur l'axe de balancier (5).

7. Ensemble virole - spiral selon l'une des revendications précédentes, **caractérisée en ce que** le matériau est choisi parmi le verre, le quartz et le silicium.

8. Ensemble virole - spiral selon l'une des revendications 1 à 6, **caractérisée en ce que** le matériau est un métal ou un alliage métallique.

## Claims

1. Anti-shock collet-balance-spring set formed of a plate (1) including a collet with an aperture (3) for attachment to a balance staff (5) of a sprung balance regulating system of a mechanical timepiece movement, said collet being made in a single piece and without any discontinuity of material with the balance spring (7) **characterized in that** said collet (1) has an asymmetrical contour (9) that follows, from the point (2) at which the collet joins the balance-spring (7), at least from place to place at a substantially constant distance d the contour of the first coil (11) of the inner terminal curve.

2. Collet-balance-spring set according to claim 1, **characterized in that** the contour of the collet is a continuous curve.

3. Collet-balance-spring set according to claim 1 , **characterized in that** the contour of the collet is a scalloped curve having a succession of hollows (10) and teeth (12) the ends of which are at the distance d from the first coil (11).

4. Collet-balance-spring set according to any of the preceding claims, **characterized in that** the plate (1) forming the collet includes recesses (13), the surfaces and distribution of which are chosen to reposition the centre of gravity of the collet or the collet-balance-spring assembly on the balance staff (5).

5. Collet-balance-spring set according to claim 4, **characterized in that** the recesses (13) are extended by passages (15) communicating with the driving in passage (3) for attachment to the staff (5).

6. Collet-balance-spring set according to claim 3, **characterized in that** the depth of the hollows (10) between the teeth (12) increases progressively as one moves away from the join (2) between the collet and the balance-spring (7) in order to reposition the center of gravity of the collet-balance-spring set on balance staff (5).

7. Collet-balance-spring set according to any of the preceding claims, **characterised in that** the material is selected from among glass, quartz and silicon.

8. Collet-balance-spring set according to any of the claims 1 to 6, **characterised in that** the material is a metal or a metallic alloy.

## Patentansprüche

1. Stossfeste Spiralrolle-Spiralfeder-Einheit, die von einer Platte (1) gebildet ist, die eine Spiralrolle umfasst, die eine Öffnung (3) für die Befestigung eines Unruh-Spiralfeder-Reguliersystems eines mechanischen Uhrwerks auf einer Unruhwelle (5) aufweist, wobei die Spiralrolle aus einem Stück und ohne Werkstoffunterbrechung mit der Spiralfeder (7) ausgeführt ist, **dadurch gekennzeichnet, dass** die Spiralrolle (1) einen asymmetrischen Umriss (9) aufweist, der ausgehend von ihrer Verbindungsstelle (2) mit der Spiralfeder (7) wenigstens stellenweise in merklich konstantem Abstand d dem Umriss der ersten Windung (11) der Innenkurve folgt.

2. Spiralrolle-Spiralfeder-Einheit nach Anspruch 1, **dadurch gekennzeichnet, dass** der Umriss der Spiralrolle eine fortlaufende Kurve ist.

3. Spiralrolle-Spiralfeder-Einheit nach Anspruch 1, **dadurch gekennzeichnet, dass** der Umriss der Spiralrolle eine gewellte Kurve ist, die eine Folge von Ausnehmungen (10) und von Zähnen (12), deren Ränder in einem Abstand d zu der ersten Windung (11) angeordnet sind, aufweist.

4. Spiralrolle-Spiralfeder-Einheit nach einem der vorhergehenden Ansprüche, **dadurch gekennzeichnet, dass** die die Spiralrolle bildende Platte (1) Aussparungen (13) umfasst, deren Flächen und Verteilung derart gewählt werden, dass der Schwerpunkt der Spiralrolle oder der Spiralrolle-Spiralfeder-Einheit wieder auf der Unruhwelle (5) positioniert wird.

5. Spiralrolle-Spiralfeder-Einheit nach Anspruch 4, **dadurch gekennzeichnet, dass** die Aussparungen (13) durch Durchgänge (15) verlängert sind, die mit der für die Befestigung auf der Welle (5) bestimmten Einpressöffnung (3) in Verbindung stehen.

6. Spiralrolle-Spiralfeder-Einheit nach Anspruch 3, **dadurch gekennzeichnet, dass** die Tiefe der Ausnehmungen (10) zwischen den Zähnen (12) allmählich in dem Masse zunimmt, wie man sich von der Verbindungsstelle (2) zwischen der Spiralrolle und der Spiralfeder (7) entfernt, um den Schwerpunkt der Spiralrolle-Spiralfeder-Einheit wieder auf der Unruhwelle (5) zu positionieren.

7. Spiralrolle-Spiralfeder-Einheit nach einem der vorhergehenden Ansprüche, **dadurch gekennzeichnet, dass** der Werkstoff unter Glas, Quarz und Silizium gewählt wird.

8. Spiralrolle-Spiralfeder-Einheit nach einem der Ansprüche 1 bis 6, **dadurch gekennzeichnet, dass** der Werkstoff ein Metall oder eine Metalllegierung ist.
